# EUROPÄISCHE PATENTANMELDUNG

(11) **EP 4 257 473 A1**
(43) Veröffentlichungstag der Anmeldung: **11.10.2023**
(21) Anmeldenummer: 22166507.8
(22) Anmeldetag: 04.04.2022
(51) Int. Cl.: B63B 27/14

(54) **SCHIFFSLADERAMPE MIT AUSGLEICHSKLAPPE**

(71) Anmelder: FSG-Nobiskrug Holding GmbH, 24939 Flensburg (DE)
(72) Erfinder: Fitzen, Georg, 24955 Harrislee (DE)
(74) Vertreter: Glawe, Delfs, Moll

(57) **Zusammenfassung**

Frachtschiff mit einem Heck (12) mit einer schwenkbeweglich am Frachtschiff angebrachten Laderampe (2) mit einer See-Position (22), in der die Laderampe hochgeklappt ist, und einer LadePosition (21), in der die Laderampe heruntergeklappt ist. Die Laderampe umfasst eine Plattform als Hauptkörper (23), an dessen freiem Ende (24) mindestens eine Ausgleichsklappe (3) beweglich angeordnet ist. An einem Übergang zwischen dem Hauptkörper der Laderampe und der Ausgleichsklappe ist eine Seegangsicherung angeordnet. Die Seegangsicherung ist dazu ausgebildet, die Ausgleichsklappe in der See-Position gegen schädliche Bewegung zu sichern. Dazu weist sie eine Rückstelleinrichtung (4) auf, die mit dem Hauptkörper der Laderampe und der Ausgleichsklappe verbunden ist. Die Ausgleichsklappe ist in der See-Position beweglich um eine Nulllage (67). Die Rückstelleinrichtung ist dazu ausgebildet, die Ausgleichsklappe in der See-Position in die Nulllage rückzuführen. Die Erfindung lässt die Ausgleichsklappen in der See-Position beweglich und lässt geringe, unschädliche Bewegungen der Ausgleichsklappen kontrolliert zu, wobei schädliche Bewegungen verhindert werden.

## Beschreibung

Die Erfindung betrifft ein Frachtschiff mit einem Rumpf, umfassend ein Heck und einen Bug, und einer schwenkbeweglich am Schiff angebrachten Laderampe. Sie weist eine See-Position, in der die Laderampe hochgeklappt ist, und eine Lade-Position auf, in der die Laderampe heruntergeklappt ist.

Frachtschiffe, die rollend beladen werden, sind mit Laderampen ausgestattet, die vor dem Be- und Entladen heruntergeklappt werden und auf einer landseitigen Struktur, wie bspw. einem Pier oder einer landseitigen Rampe, ggf. auch einer schwimmenden Struktur, wie bspw. einem Ponton, aufliegen. Diese Rampen müssen bei unterschiedlichen Pierbeschaffenheiten sowie Gezeitenständen befahrbar sein. Dafür sind sie üblicherweise an ihrem freien Ende mit Ausgleichsklappen versehen, die einen stufenlos befahrbaren Übergang zwischen Pier und Rampe ermöglichen. Bei breiten Laderampen sind meist mehrere Ausgleichsklappen angebracht, sodass Unebenheiten in der Pieroberfläche ausgeglichen werden. Beim Herunterklappen der Rampe dürfen sie nicht zu weit herunterhängen, um das Aufsetzen der Rampe auf der Pier nicht zu behindern. Die Ausgleichsklappen müssen während der Fahrt, wenn die Laderampe hochgeklappt ist, gegen Seegang und Wind gesichert werden.

Zur Sicherung ist bekannt, die Ausgleichsklappen während der Fahrt, wenn die Laderampe sich in hochgeklappter See-Position befindet, gegen eine Struktur des Schiffes zu drücken und damit zu sichern. Dazu ist am Rumpf des Schiffes in entsprechender Höhe eine Struktur mit Gummipuffern angebracht, gegen die die Ausgleichsklappen bei hochgeklappter Laderampe gedrückt werden. So werden die Ausgleichsklappen zwischen ihren Anschlägen und den Gummipuffern eingeklemmt. Für diese Lösung ist es erforderlich, dass am Aufbau des Schiffes eine Struktur als Gegenlager angebracht ist. Wenn auf dem Schiff nicht bereits eine geeignete Struktur an der entsprechenden Stelle vorhanden ist, ist eine solche gesondert aufzubauen, was sehr aufwendig sein kann. Dies ist insbesondere bei langen Rampen oder einem niedrigen Aufbau problematisch, weil in einem solchen Fall eine große Höhendifferenz überbrückt werden muss.

Bei hochgeklappter Heckrampe befinden sich die Ausgleichsklappen häufig mehrere Meter über dem obersten Deck. Für diesen Fall ist vorgeschlagen worden, eine gesonderte Sicherung zu verwenden, bei der die äußersten Ausgleichsklappen mittels exzentrisch zum Lager seitlich an der Laderampe angebrachten Stahlseilen angesteuert werden. In der See-Position der Laderampe hängen die Klappen entlang der Laderampe aufgrund ihres Eigengewichts herunter und finden damit ihre Endposition. Beim Herunterklappen der Laderampe verkürzt sich die verfügbare Seillänge und die Ausgleichsklappen werden hochgezogen, so dass sie ungefähr in Flucht mit der Rampe sind und das Auflegen der Rampe auf die Pier nicht behindern. Da die Seile typischerweise an den beiden Längsseiten der Rampe angebracht sind und so direkt nur auf die beiden äußeren Ausgleichsklappen wirken, werden zur Betätigung der dazwischen befindlichen Ausgleichsklappen Mitnehmer zwischen den Ausgleichsklappen angebracht, um die Ausgleichsklappen miteinander zu koppeln und auch die innenliegenden Klappen hochzuziehen. Um ein Verklemmen zu vermeiden, müssen die Mitnehmer jeweils ein gewisses Spiel aufweisen. Dabei ist darauf zu achten, dass die mittleren Ausgleichsklappen infolge des aufaddierten Spiels beim Auflegen nicht zu steil nach unten hängen und so das Aufsetzen behindern. Zudem müssen die Stahlseile regelmäßig sorgfältig gewartet werden, da sie Verschleiß unterliegen. Diese Seegangsicherung ist wirksam, verlangt aber viel Aufwand in Bezug auf Betrieb und Wartung.

Der Erfindung liegt die Aufgabe zugrunde, eine Frachtschiff-Laderampe mit einer verbesserten Seegangsicherung von Ausgleichsklappen bereitzustellen, die schädliche Bewegungen der Ausgleichsklappen im Seegang mit weniger Aufwand verhindert.

Die erfindungsgemäße Lösung liegt in den Merkmalen der unabhängigen Ansprüche. Vorteilhafte Weiterbildungen sind Gegenstand der abhängigen Ansprüche.

Bei einem Frachtschiff mit einem Rumpf, umfassend ein Heck und einen Bug, mit einer schwenkbeweglich am Frachtschiff angebrachten Laderampe mit einer See-Position, in der die Laderampe hochgeklappt ist, und einer Lade-Position, in der die Laderampe heruntergeklappt ist, wobei die Laderampe eine Plattform als Hauptkörper umfasst, an dessen freiem Ende mindestens eine Ausgleichsklappe beweglich angeordnet ist, wobei an einem Übergang zwischen dem Hauptkörper der Laderampe und der Ausgleichsklappe eine Seegangsicherung angeordnet und dazu ausgebildet ist, die Ausgleichsklappe in der See-Position gegen schädliche Bewegung zu sichern, ist erfindungsgemäß vorgesehen, dass die Seegangsicherung eine Rückstelleinrichtung aufweist, die mit dem Hauptkörper der Laderampe und der Ausgleichsklappe verbunden ist und wobei die Ausgleichsklappe in der See-Position der Laderampe beweglich ist um eine Nulllage, wobei die Rückstelleinrichtung weiter dazu ausgebildet ist, die Ausgleichsklappe in der See-Position in die Nulllage rückzuführen.

Zuerst seien einige verwendete Begriffe erläutert:
Unter einem Frachtschiff wird ein Schiff verstanden, das für den Transport von Frachtgut ausgebildet ist. Insbesondere handelt es sich um RoRo-Schiffe, die derart ausgebildet sind, dass Fahrzeuge zur Beladung direkt von der Pier auf das Schiff auf zu dessen Ladedeck auffahren können ("Roll on") und zur Entladung abfahren können ("Roll off"). Auch RoPax-Schiffe, bei denen zusätzlich Passagiere ("Pax") befördert werden können, werden vorliegend als Frachtschiffe verstanden. Der Begriff Frachtschiff umfasst Fähren, Fahrgastschiffe oder Transportschiffe; nicht umfasst sind Militärschiffe.

Frachtschiffe sind mit Laderampen versehen, die den Zugang zum Schiff für die Be- und Entladung ermöglichen. Vorliegend wird unter Laderampe eine meist (aber nicht zwingend) am Heck des Frachtschiffes schwenkbeweglich angebrachte Rampe verstanden. Zum Be- und Entladen wird die Laderampe heruntergeklappt und in horizontaler oder schräger Ausrichtung auf einer landseitigen Beladeeinrichtung abgelegt (Lade-Position), wie bspw. auf einer Pier. Es können selbstverständlich auch andere landseitige Strukturen zur Beladung genutzt werden, seien es feste, wie eine landseitige Rampe oder schwimmende, wie ein Ponton; nachfolgend erfolgt die Erläuterung am Beispiel einer Pier, wobei dies die Erfindung nicht beschränkt.

Die Rampe umfasst eine Plattform, über die Frachtgut von der Pier auf das Frachtschiff gebracht wird. Diese Plattform bildet den Hauptkörper der Laderampe. Sie kann dazu ausgebildet sein, von Fahrzeugen befahren zu werden. An dem freien, d.h. dem Schiff abgewandten, Ende ist mindestens eine Ausgleichsklappe beweglich angeordnet. Die Ausgleichsklappe ermöglicht Fahrzeugen ein stufenloses Auffahren auf die Rampe, indem sie den Höhenunterschied zwischen der Pier und dem Hauptkörper der Laderampe überbrückt. Häufig sind mehrere Ausgleichsklappen an einer Laderampe angebracht, insbesondere bei im Vergleich zu den Beladefahrzeugen breiten Laderampen. Damit können Unebenheiten auf der Oberfläche der Pier ausgeglichen werden. Typischerweise ist die Pieroberfläche im Wesentlichen horizontal und/oder schräg ausgebildet.

Während der Fahrt des Frachtschiffes befindet sich die Laderampe in ihrer See-Position, wobei sie am Schiff hochgeklappt ist. Dabei ist die Ausgleichsklappe den durch Winddruck, durch Seegang und/oder durch das Eigengewicht erzeugten Kräften ausgesetzt. Diese Kräfte können die Ausgleichsklappe in Bewegung versetzen. Diese Bewegung kann schädlich sein, wenn die Ausgleichsklappe mit großem Impuls auf ihre Anschläge und/oder auf die Laderampe aufschlägt. Schädlich ist insbesondere ein ungebremstes Aufprallen auf die Anschläge. Nicht schädlich kann ein gebremstes bzw. abgemildertes Drücken auf die Anschläge sein.

Unter einer Nulllage der Ausgleichsklappe ist die Position zu verstehen, die die Ausgleichsklappe in der See-Position der Laderampe ohne Einwirkung von durch Seegang und Wind erzeugten Kräfte einnimmt. Eine Rückstelleinrichtung ist dazu ausgelegt, bei einer Auslenkung der Ausgleichsklappe von dieser Nulllage eine Kraft in Richtung der Nulllage auszuüben, sie also in die Nulllage rückzuführen.

Kern der Erfindung ist, in Abkehr von dem bisherigen Gedanken einer Fixierung der Ausgleichsklappen, in der See-Position die Ausgleichsklappen beweglich zu lassen sowie geringe und somit unschädliche Bewegungen der Ausgleichsklappe kontrolliert zuzulassen und schädliche Bewegungen zu verhindern. Dazu ist die Ausgleichsklappe beweglich am freien Ende des Hauptkörpers der Laderampe angeordnet. Die Rückstelleinrichtung bremst die Auslenkungen und führt die Ausgleichsklappe bei Auslenkungen von ihrer Nulllage jeweils zurück in die Nulllage. Weiche Bewegungen mit geringer Materialbelastung sind somit möglich. Zudem wird ein harter, ungebremster schädlicher Aufprall der Ausgleichsklappe bei Seegang auf ihre Anschläge verhindert.

Aufgrund der Verwendung einer Rückstelleinrichtung, die mit dem Hauptkörper der Laderampe und der Ausgleichsklappe verbunden ist, sind keine gesonderten Aufbauten am Schiff für das Einklemmen der Ausgleichsklappe in der See-Position erforderlich. Somit wird der Aufwand beim Bau des Schiffeis erheblich verringert. Aber auch der Aufwand für die Seegangsicherung selbst wird verringert. So sind dank der Erfindung zusätzliche Stahlseile und Mitnehmer für das Ansteuern der Ausgleichsklappe beim Herunterklappen in die Lade-Position nicht mehr erforderlich. Dies reduziert erheblich den Wartungsaufwand der Seegangsicherung und erhöht die Betriebssicherheit. Die Nutzung der Laderampe, insbesondere das Herunterklappen in die Lade-Position, wird zuverlässiger. Die geringere Ausfallwahrscheinlichkeit im Vergleich beispielsweise zur Seillösung im Stand der Technik spart langfristig gesehen wegen des verringerten Ausfallrisikos Zeit beim Be- und Entladen des Schiffes. Die erfindungsgemäße Rückstelleinrichtung ermöglicht eine kompakte Bauweise der Laderampe und Ausgleichsklappe, beispielsweise in einer Ausführung als (Torsions-)Feder.

Vorzugsweise ist die Laderampe am Heck des Frachtschiffes angeordnet. Heckrampen dienen in der Regel zur Beladung mit großen Frachtstücken und weisen daher große Abmessungen auf. In der See-Position stehen sie typischerweise senkrecht und ragen wegen ihrer großen Abmessungen so hoch auf, dass häufig keine geeigneten Aufbau-Strukturen als Gegenlager vorhanden sind, um die Ausgleichsklappen durch Einklemmen gegen schädliche Bewegungen zu sichern. Die Erfindung eignet sich so besonders für Heckrampen, da sie den aufwendigen gesonderten Aufbau solcher Strukturen als Gegenlager überflüssig macht, indem die erfindungsgemäße Seegangsicherung eine Sicherung unabhängig von solchen Strukturen ermöglicht.

Besonders vorteilhaft ist die Erfindung bei einer Laderampe für rollende und/oder fahrende Beladung. In diesem Fall muss sowohl die Plattform der Laderampe als auch die Ausgleichsklappe dem Gewicht der Fahrzeuge und dem Rollen standhalten. Die hohen Stabilitätsanforderungen führen zu hohem Eigengewicht der Ausgleichsklappe und somit zu hohen Anforderungen an die Seegangsicherung. Diese Ausführungsform erfüllt die hohen Anforderungen für die Seegangsicherung bei einer für die rollende und/oder fahrende Beladung ausgelegten Laderampe und entsprechender Ausgleichsklappe, indem die Rückstelleinrichtung dazu ausgebildet ist, diese Ausgleichsklappe in der See-Position der Laderampe in die Nulllage rückzuführen.

Zweckmäßigerweise umfasst die Seegangsicherung eine Feder, die vorzugsweise drehbeansprucht ist. Die Feder fungiert als Rückstelleinrichtung, indem sie aufgrund ihrer Federsteifigkeit ein Rückstellmoment in Richtung der Nulllage ausübt. Verschiedene Ausführungsformen von Federn sind vorstellbar. Sie haben gemein, dass sie eine kompakte Bauweise der Seegangsicherung ermöglichen. Vorzugsweise ist die Feder drehbeansprucht. Eine Ausführung mittels anderer Federarten, ggf. mittels geeigneter Umlenkhebel, soll aber nicht ausgeschlossen sein. Dies umfasst zug-druckbeanspruchte Federn sowie biegebeanspruchte Federn.

Vorzugsweise ist die Seegangsicherung mit einer Dämpfung versehen. Für die Dämpfung ist eine Dämpfungseinrichtung vorgesehen. Durch die Dämpfung wirkt eine Kraft, meist eine Reibungskraft, auf die Bewegung der Ausgleichsklappe. Dadurch wird eine erneute Auslenkung aus der Nulllage nach Rückstellung in die Nulllage unterdrückt. Die Dämpfung verhindert somit ein Oszillieren oder ungebremstes Hin- und Herschlagen der Ausgleichsklappe. Dadurch wird die Bewegung abgebremst und ein ungebremstes, hartes Anschlagen in ggf. vorhandenen Endpositionen verhindert. Vorzugsweise ist die Dämpfung als ein gesondertes Bauelement ausgeführt. Die Ausführung der Dämpfung als ein gesondertes Bauelement hat den Vorteil, dass die Dämpfung gesondert von der Rückstelleinrichtung gewartet werden kann.

Besonders zweckmäßig ist es, wenn die Dämpfung hingegen in die Rückstelleinrichtung integriert ist. Damit wird eine besonders kompakte Bauweise der Seegangsicherung ermöglicht.

Zweckmäßigerweise weist die Schiffsladerampe eine Mehrzahl von Ausgleichsklappen auf, die jeweils mit einer Seegangsicherung versehen sind. Die Ausgleichsklappen sind typischerweise nebeneinander am freien Ende des Hauptkörpers der Laderampe angeordnet. Sie sind vorzugsweise separat mit jeweils einer Seegangsicherung versehen, sodass eine Kopplung zwischen den Ausgleichsklappen nicht erforderlich ist. Sämtliche Ausgleichsklappen verhalten sich beim Herunterklappen der Laderampe in die Lade-Position folglich gleich. Dies ermöglicht ein zuverlässiges Herunterklappen der Laderampe und Auflegen auf die Pier.

Vorzugsweise ist die Rückstelleinrichtung in einen Bauraum des Hauptkörpers der Laderampe und/oder einen Bauraum der Ausgleichsklappe integriert. Der Bauraum der Laderampe bzw. der Ausgleichsklappe wird durch die Verstärkungselemente unterhalb der befahrbaren Rampenoberfläche bzw. der Oberfläche der Ausgleichsklappe gebildet. Die Integration der Rückstelleinrichtung in den Bauraum des Hauptkörpers der Laderampe und/oder den Bauraum der Ausgleichsklappe bedeutet, dass die Rückstelleinrichtung nicht aus der Umrisskontur der Laderampe an sich hervorsteht, insbesondere steht sie nicht nach unten und nicht nach oben hervor. Beim Aufliegen der Laderampe und/oder ihrer Ausgleichsklappe auf der Pier liegt die Laderampe und/oder die Ausgleichsklappe direkt, vorzugsweise mit ihren dafür vorgesehenen Verstärkungselementen, auf der Pier auf. Somit liegt die Laderampe und/oder Ausgleichsklappe nicht auf der Rückstelleinrichtung auf. So wird verhindert, dass die Gewichtskraft der Laderampe und/oder Ausgleichsklappe und/oder zusätzlich wirkende Kräfte, insbesondere durch über die Laderampe fahrende Fahrzeuge, die Rückstelleinrichtung belasten oder beschädigen.

Mit Vorteil weist die Ausgleichsklappe mindestens einen Anschlag auf, der in einem Abstand von der Nulllage angeordnet ist, der einer Zielauslenkung der Ausgleichsklappe, vorzugsweise zuzüglich einem Sicherheitsabstand, entspricht. Dabei ist die Zielauslenkung in der See-Position der Laderampe dadurch definiert, dass die Rückstelleinrichtung bei Auslegungswinddruck eine Auslenkung der Ausgleichsklappe unter der Wirkung dieses Winddrucks bis zur Zielauslenkung zulässt und eine weitere Auslenkung verhindert, indem sie die Ausgleichsklappe in die Nulllage zurückführt. Der Auslegungswinddruck ist fachmännisch zu wählen, und entspricht typischerweise dem Winddruck bei Windstärke 9 auf der Beaufort-Skala (wobei dies je nach Schiffsklassifikation variieren kann). In der See-Position der Laderampe wird die Ausgleichsklappe bei einem Winddruck bis zum Auslegungswinddruck nicht stärker ausgelenkt als die Zielauslenkung. Vorzugsweise ist ein Sicherheitsabstand vorgesehen, so dass eine Reserve bis zum Anschlag besteht, falls es bei einem stärkeren Winddruck als dem Auslegungswinddruck und/oder unter der Wirkung von Seegangseffekten zu einer größeren Auslenkung als der Zielauslenkung kommt. Der Anschlag definiert, wie weit die Ausgleichsklappe ausgelenkt werden kann. Ein Anschlag kann beispielsweise als Anschlagnase an einem Scharnier ausgeführt sein. Er sichert die Ausgleichsklappe zusätzlich zur erfindungsgemäßen Seegangsicherung vor schädlichen Bewegungen. Die Seegangsicherung verhindert ein ungebremstes Aufprallen auf den Anschlag und die damit einhergehende Belastung.

Bei der Ausführungsform der Seegangsicherung mit einer Feder ist es besonders bevorzugt, dass die Feder eine Drehrohrfeder, zweckmäßigerweise in Vielstabbauweise, ist, wobei vorzugsweise deren Dämpfung eine integrierte Elastomerschicht aufweist. Die Drehrohrfeder ist insbesondere rohrartig und somit nicht in Vollmaterial ausgebildet, sodass gegenüber einer Drehstabfeder Material gespart wird. Die Feder kann so bei gleicher Federkennlinie leichter ausgeführt sein. Die Vielstabbauweise fördert die Stabilität. Die Dämpfung kann in der so ausgebildeten Drehrohrfeder durch eine integrierte Elastomerschicht erreicht werden. Diese Schicht nimmt Bewegungsenergie durch Verformung auf. Dieser Aufbau ermöglicht eine kompakte Bauweise.

Zweckmäßigerweise ist die Feder dazu ausgelegt, dass das von ihrer Federsteifigkeit erzeugte Rückstellmoment bei einer Zielauslenkung der Ausgleichsklappe so bemessen ist, dass es größer ist als das durch einen Auslegungswinddruck erzeugte Moment in der See-Position der Laderampe und kleiner ist als das durch die Gewichtskraft der Ausgleichsklappe erzeugte Eigenmoment in der Lade-Position der Laderampe. Die Federsteifigkeit der Feder kann dabei konstant oder progressiv sein. Das durch den Auslegungswinddruck erzeugte Moment umfasst sämtliche Kräfte, die bei der entsprechenden Windstärke typischerweise auf eine Ausgleichsklappe wirken. Das durch die Federsteifigkeit erzeugte Rückstellmoment bewirkt, dass die Ausgleichsklappe in der See-Position der Laderampe bei einem Winddruck bis zum Auslegungswinddruck nicht stärker ausgelenkt wird als die Zielauslenkung. Die Rückstelleinrichtung wirkt dem Winddruck sowie entsprechenden Effekten durch Seegang entgegen und bremst die Ausgleichsklappe ab, so dass ein Aufprall auf die Anschläge verhindert oder vermindert wird. Das Rückstellmoment bei der Auslegungsauslenkung der Ausgleichsklappe ist in der Lade-Position der Laderampe kleiner als das durch Gewichtskraft erzeugte Eigenmoment der Ausgleichsklappe. Dadurch überdrückt die Ausgleichsklappe beim Erreichen der Lade-Position das Rückstellmoment und sie hängt dann herab von der runtergeklappten Laderampe. Wenn die Ausgleichsklappe auf einer Pier aufliegt und von Fahrzeugen befahren wird, wird auf diese Weise der Höhenunterschied zwischen der Pier und der Laderampe überbrückt.

Bei einer bevorzugten Ausführungsform der Rückstelleinrichtung mit einer Feder ist die Feder in der Lade-Position der Laderampe unter der Wirkung der Gewichtskraft der Ausgleichsklappe überdrückt. Die Rückstelleinrichtung weist in dieser Ausführungsform vorzugsweise einen Anschlag auf, der die Ausgleichsklappe in der Lade-Position in einem Aufsetzwinkel zur Laderampe hält, wobei der Aufsetzwinkel mit Vorteil höchstens 35°, vorzugsweise höchstens 20°, weiter vorzugsweise höchstens 15°, beträgt. Beispielsweise kann es sich bei dem Anschlag um eine Anschlagnase handeln, die an einem Scharnier zwischen der Laderampe und der Ausgleichsklappe angebracht ist. Beim Herunterklappen der Laderampe stellt bei überdrückter Rückstelleinrichtung die Anschlagnase einen definierten Aufsetzwinkel zwischen der Laderampe und der Ausgleichsklappe her, wobei die Ausgleichsklappe um diesen Aufsetzwinkel gegenüber der Laderampe ausgelenkt ist. Dadurch, dass die Klappe mit Vorteil nicht mehr als 35°, vorzugsweise nicht mehr als 20°, weiter vorzugsweise nicht mehr als 15°, nach unten hängt, setzt sie beim Herunterklappen der Laderampe unter einem spitzen Winkel auf die Pier auf und gleitet beim weiteren Herunterklappen über die Pier ohne zu verkanten. Dies erhöht die Zuverlässigkeit des Betriebsablaufs.

Zweckmäßigerweise weist die Feder ein Rückstellmoment auf, das mindestens 20 % unter dem Eigenmoment der Ausgleichsklappe liegt. Ein ausreichender Unterschied von 20 % zwischen dem Rückstellmoment und dem Eigenmoment bewirkt, dass die Ausgleichsklappe trotz Kraftstößen, bspw. hervorgerufen durch darüber fahrende Fahrzeuge, in der Lade-Position der Laderampe auf der Pier aufliegend bleibt. Insbesondere bei Beladung mit schweren oder schwerbeladenen Fahrzeugen muss der Unterschied zwischen dem Rückstellmoment und dem Eigenmoment groß genug sein, dass es nicht zu einem unerwünschten Hochspringen kommt. Die Rampe mit ihrer Ausgleichsklappe kann so zügiger befahren werden, ohne dass die Gefahr eines unerwünschten Hochspringens der Ausgleichsklappe entsteht. Indem die Feder überdrückt ist und die Ausgleichsklappe so zuverlässig auf der Pier gehalten wird, wird damit ein zuverlässiger und rascher Betriebsablauf sichergestellt.

Bevorzugt ist die Feder bidirektional wirkend ausgeführt und weist vorzugsweise in beide Drehrichtungen eine im Wesentlichen gleiche Federkennlinie auf, die sich zwischen den beiden Drehrichtungen um höchstens 20 %, vorzugsweise höchstens 10 %, unterscheiden. Dabei weicht vorzugsweise bei einer Auslenkung von der Nulllage das Rückstellmoment nicht stärker als 20 %, vorzugsweise 10 %, vom Rückstellmoment bei gleichgroßer, aber entgegengerichteter Auslenkung ab. Dass die Feder bidirektional wirkend ausgeführt ist, bedeutet, dass die Ausgleichsklappe nach Auslenkung in jede der möglichen Richtungen wieder in die Nulllage zurückgeführt wird. Die Federkennlinie bezeichnet die Abhängigkeit der Federkraft bzw. des Rückstellmoments von der Auslenkung. Dies ermöglicht die Rückstellung der Ausgleichsklappe gegen Kräfte aus beiden Richtungen, insbesondere bei einem Hin- und Herbewegen der Klappe. Die Ähnlichkeit der Federkennlinien ermöglicht es, dass beim Einbau keine gesonderte Prüfung der Richtung der Feder vorgenommen werden muss.

In einer bevorzugten Ausführungsform weist die Rückstelleinrichtung der Ausgleichsklappe zwei Federn auf, die vorzugsweise gegensinnig angeordnet sind. Dies ermöglicht eine Redundanz und/oder die Verwendung von zwei Federn mit jeweils geringerem Rückstellmoment als bei Verwendung von nur einer Feder. Die Federn können so kleiner ausgeführt werden, wodurch der Bauraumbedarf verringert ist. Vorzugsweise ist jede der beiden Federn mit ihrem von der Ausgleichsklappe aus äußeren Ende am Hauptkörper der Laderampe und mit dem inneren Ende an der Ausgleichsklappe angebracht, vorzugsweise mittig. Die mittige Anbringung an der Ausgleichsklappe ergibt eine symmetrische Krafteinleitung in die Ausgleichsklappe und wirkt so einem Schieflauf bzw. einem Verkanten der Ausgleichsklappe an der Laderampe entgegen. Eine invertierte Anordnung der beiden Federn soll aber nicht ausgeschlossen sein.

Die Erfindung bezieht sich ferner auf eine Frachtschiff-Laderampe, ausgebildet zur schwenkbeweglichen Anbringung an einem Frachtschiff.

Bei einer Frachtschiff-Laderampe, ausgebildet zur schwenkbeweglichen Anbringung an einem Frachtschiff, mit einer See-Position, in der die Laderampe hochgeklappt ist, und einer Lade-Position, in der die Laderampe heruntergeklappt ist, wobei die Laderampe eine Plattform als Hauptkörper umfasst, an dessen freiem Ende mindestens eine Ausgleichsklappe beweglich angeordnet ist, wobei an einem Übergang zwischen dem Hauptkörper der Laderampe und der Ausgleichsklappe eine Seegangsicherung angeordnet und dazu ausgebildet ist, die Ausgleichsklappe in der See-Position gegen schädliche Bewegung zu sichern, ist erfindungsgemäß vorgesehen, dass die Seegangsicherung eine Rückstelleinrichtung aufweist, die mit dem Hauptkörper der Laderampe und der Ausgleichsklappe verbunden ist und wobei die Ausgleichsklappe in der See-Position der Laderampe beweglich ist um eine Nulllage, wobei die Rückstelleinrichtung weiter dazu ausgebildet ist, die Ausgleichsklappe in der See-Position in die Nulllage rückzuführen.

Die Frachtschiff-Laderampe kann gemäß den oben beschriebenen Ausführungsformen weitergebildet sein. Zur Vermeidung von unnötigen Wiederholungen wird zur Erläuterung auf die vorstehende Beschreibung verwiesen.

Die Erfindung wird nachfolgend unter Bezugnahme auf die beigefügte Zeichnung näher anhand von Ausführungsbeispielen erläutert. Es zeigen:
- Fig. 1: eine Seitenansicht des Frachtschiffes und dessen Laderampe mit einer Ausgleichsklappe in Lade-Position an einer Pier;
- Fig. 2: Lade-Position und See-Position der Laderampe in Seitenansicht;
- Fig. 3a, b: Detailansichten der Ausgleichsklappe in der See-Position der Laderampe;
- Fig. 4: eine Detailansicht der Ausgleichsklappe in der Lade-Position der Laderampe;
- Fig. 5a-e: Detailansichten der Ausgleichsklappe mit verschiedenen Arten von Federn;
- Fig. 6: eine perspektivische Ansicht der Laderampe mit Ausgleichsklappen von unten;
- Fig. 7: eine Detailansicht von Fig. 6 mit dem Übergang von der Laderampe zur Ausgleichsklappe und einer Rückstelleinrichtung; und
- Fig. 8: Seegangsicherungen gemäß dem Stand der Technik.

Figur 1 zeigt eine Seitenansicht eines Frachtschiffes 1 mit einer Laderampe 2, die sich in ihrer heruntergeklappten Lade-Position 21 befindet. Das Frachtschiff 1 ist in dem dargestellten Ausführungsbeispiel ein RoRo-Schiff, insbesondere ein Autotransport-Frachtschiff. Es weist einen Rumpf 10 mit einem Bug 11 und einem Heck 12 auf sowie ein Ladedeck 13 im Inneren des Rumpfs 10. Die Laderampe 2 ist über eine schwenkbewegliche Anbringung 20 am Heck 12 des Frachtschiffes 1 angebracht. Sie weist eine Plattform als Hauptkörper 23 auf. Am freien Ende 24 des Hauptkörpers 23 ist mindestens eine Ausgleichsklappe 3 angebracht. Die Ausgleichsklappe 3 liegt auf einer Pieroberfläche 90 einer Hafenpier 9 auf. Die Pieroberfläche 90 ist etwa horizontal ausgerichtet und kann einen Höhenunterschied zum Ladedeck 13 aufweisen.

Zunächst wird Bezug genommen auf die Figuren 8a und 8b, die Seegangsicherungen gemäß dem Stand der Technik zeigen. Fig. 8a zeigt in Seitenansicht eine Seegangsicherung einer Laderampe 102, die in ihrer See-Position 122 ihre Ausgleichsklappe 103 gegen ein Gegenlager 114 drückt und so fixiert. Die Laderampe 102 kann mittels ihrer schwenkbeweglichen Anbringung 120 in ihre Lade-Position 121 heruntergeklappt werden. In dieser Lade-Position 121 hängt die Ausgleichsklappe 103 unter der Wirkung ihrer Gewichtskraft 161 in ihren Anschlägen herunter. In Fig. 8b ist eine Variante dargestellt, bei der sich nächstgelegene Aufbauten 115 des Frachtschiffes weit unterhalb der Ausgleichsklappe 103 in See-Position 122 der Laderampe 102 befinden, sodass die Ausgleichsklappe 103 nicht gegen die Aufbauten 115 als Gegenlager gedrückt werden kann. Um dennoch eine Sicherung zu erreichen, ist eine Seegangsicherung mittels Stahlseil vorgesehen. Ein an mehreren Umlenkpunkten 125 umgelenktes Stahlseil 126 steht aufgrund seiner, im Vergleich zur Anbringung 120 exzentrischen, Seilanbringung 127 in der See-Position in voller Länge zur Verfügung, so dass die Ausgleichsklappe 103 an der Laderampe 102 entlang herabhängt. Wenn die Laderampe 102 mittels ihrer schwenkbeweglichen Anbringung 120 in ihre Lade-Position 121 heruntergeklappt wird, verkürzt sich wegen der exzentrischen Seilanbringung 127 die zur Verfügung stehende Länge des Stahlseils 126. Durch die Verkürzung zieht das Stahlseil 126 so die Ausgleichsklappe 103 aus ihrer herabhängenden Position nach oben, bis diese ungefähr in Flucht steht mit der Laderampe 102 in ihrer Lade-Position 121.

Figur 2 zeigt die Seegangsicherung gemäß der vorliegenden Erfindung. In der See-Position 22 ist die Laderampe 2 hochgeklappt, sodass sie im Bereich des Hecks 12 am Rumpf 10 anliegt. Auch hier befinden sich die nächstgelegenen Aufbauten 15 des Frachtschiffes 1 weit unterhalb der Ausgleichsklappe 3, die am freien Ende 24 des Hauptkörpers 23 der Laderampe 2 angeordnet ist. Am Übergang zwischen dem Hauptkörper 23 der Laderampe 2 und der Ausgleichsklappe 3 befindet sich eine Rückstelleinrichtung 4 (s. Fig. 3a, b und Fig. 4). Die Ausgleichsklappe 3 ist beweglich, insbesondere im Bereich ihrer Nulllage 67 sowie abgebremst bis zu ihrer Zielauslenkung 62. In der Lade-Position 21 ist die Laderampe 2 mittels ihrer schwenkbeweglichen Anbringung 20 heruntergeklappt. Dabei kann die Laderampe 2 horizontal ausgerichtet sein. Im Vergleich zur Horizontalen kann die Laderampe 2 auch in einem Winkel ausgerichtet sein. Die Ausgleichsklappe 3 ist in der Lade-Position 21 in einem Auslenkungsbereich 66 beweglich. Aufgrund ihrer Gewichtskraft 61 ist die Ausgleichsklappe 3 nach unten ausgelenkt, aber nur so weit, wie es eine Anschlagnase 43 (s. Fig. 7) zulässt oder bis die Ausgleichsklappe 3 auf der Pieroberfläche 90 (s. Fig. 1) aufliegt. Beim Herunterklappen hält die Anschlagnase 43 die Ausgleichsklappe 3 in einem Aufsetzwinkel 68 bezüglich der Laderampe 2.

Die Funktionsweise der Rückstelleinrichtung 4 in der See-Position 22 der Laderampe 2 ist in den Figuren 3a und 3b genauer dargestellt. Sie zeigen Detailansichten der Seegangsicherung in der See-Position 22 der Laderampe 2 sowie Kraftpfeile der Kräfte, denen die Ausgleichsklappe 3 ausgesetzt ist. Durch die Rückstelleinrichtung 4 wird ein Rückstellmoment 65 erzeugt. Es wirkt jeweils, wie in Figur 3a und 3b dargestellt, in entgegengesetzter Richtung zu der Auslenkung, die durch die vom Winddruck erzeugte Kraft 63, durch die vom Seegang erzeugte Kraft 64 sowie ggf. durch die Gewichtskraft 61 der Ausgleichsklappe 3 und deren Momente hervorgerufen wird.

In diesem Ausführungsbeispiel hat die Ausgleichsklappe 3 ein Eigengewicht von etwa 1100 kg. In der See-Position 22 beträgt das Auslenkungsmoment, das durch einen Winddruck bei Windstärke 9 sowie durch Seegang induzierte Beschleunigungen und die Gewichtskraft 61 der Ausgleichsklappe 3 erzeugt wird, insgesamt bspw. 10,2 kNm. Das Rückstellmoment 65 der Rückstelleinrichtung 4 bei der Zielauslenkung 62 von 15° der Ausgleichsklappe 3 in der See-Position 22 der Laderampe 2 beträgt bspw. 10,5 kNm. Damit ist das Rückstellmoment 65 größer als das auf die Ausgleichsklappe 3 wirkende Auslenkungsmoment in der See-Position 22. Somit kontrolliert die Rückstelleinrichtung 4 die Bewegung der Ausgleichsklappe 3 in der See-Position 22 der Laderampe 2. Dies legt die untere Grenze des Rückstellmoments 65 fest.

Figur 4 zeigt die Funktionsweise der Rückstelleinrichtung 4 in der Lade-Position 21 der Laderampe 2. In der Lade-Position 21 wirkt im Wesentlichen nur die Gewichtskraft 61 auf die Ausgleichsklappe 3. Das Rückstellmoment 65 der Rückstelleinrichtung 4 ist dem durch die Gewichtskraft 61 erzeugten Moment entgegengerichtet und ist durch die Gewichtskraft 61 überdrückt. Eine Anschlagnase 43 (s. Fig. 7) hält die Ausgleichsklappe 3 in dem Aufsetzwinkel 68 (s. Fig. 2), so dass die Ausgleichsklappe 3 nicht vertikal nach unten hängt, sondern lediglich eine Auslenkung nach unten um den Aufsetzwinkel 68 erfährt.

In der Lade-Position 21 der Laderampe 2 erzeugt die Gewichtskraft 61 der Ausgleichsklappe 3 bei einer Auslenkung um den Aufsetzwinkel 68 von 15° nach unten ein Eigenmoment von bspw. 14,2 kNm. Das Rückstellmoment 65 liegt signifikant, vorzugsweise etwa 20 %, darunter, damit ein Hochspringen der Ausgleichsklappe bei Kraftstößen, beispielsweise durch schwere Fahrzeuge, verhindert wird. Dies legt die obere Grenze des Rückstellmoments 65 fest. Zweckmäßigerweise wird in diesem Ausführungsbeispiel eine Rückstelleinrichtung 4 mit einem Gesamtrückstellmoment von bspw. 10,5 bis 11,5 kNm bei einer Auslenkung von bspw. 12° verwendet.

Die Figuren 5a-e zeigen verschiedene Ausführungsformen für eine Rückstelleinrichtung 4 mit einer Feder. Die Figuren zeigen Detailansichten der Rückstelleinrichtung 4 in Seitenansicht der Laderampe 2 mit der Ausgleichsklappe 3. Figur 5a stellt einen Torsionsstab 51 dar, der in Vollmaterial ausgeführt ist. Ein Ende des Torsionsstabs 51 ist an der Ausgleichsklappe 3 angebracht und ein anderes Ende an der Laderampe 2. Das Torsionsrohr 52 in Figur 5b ist innen hohl. Es entspricht in seiner Kraftbeaufschlagung und Funktionsweise im Übrigen dem Torsionsstab 51. Figur 5c zeigt eine Schenkelfeder 53. Diese Federn sind als drehbeanspruchte Federn angebracht. Hierbei ist ein Schenkel an der Ausgleichsklappe 3 angebracht und ein anderer Schenkel an der Laderampe 2. Figur 5d zeigt mit der Blattfeder 54 eine biegebeanspruchte Feder. Hierbei ist ein Ende an der Ausgleichsklappe 3 angebracht und ein anderes Ende an der Laderampe 2. In Figur 5e ist eine Gasdruckfeder 55 dargestellt, die ein Ausführungsbeispiel mit einer zug-druckbeanspruchten Feder ist. Sie ist mit ihrem Rohrkörper 58 an der Laderampe 2 angeschlagen und mit ihrer Stange 59 an der Ausgleichsklappe 3.

Figur 6 zeigt eine perspektivische Unteransicht der Laderampe 2 mit fünf Ausgleichsklappen 3. Der Bauraum 28 der Laderampe 2 wird durch die Rand- und Verstärkungselemente 29 gebildet. An jeder der Ausgleichsklappen 3 ist eine separate Rückstelleinrichtung 4 angebracht, die jeweils mit der Laderampe 2 in Verbindung steht.

Figur 7 zeigt die paarweise Anordnung der Federn 5 einer Rückstelleinrichtung 4 am Übergang zwischen einer Ausgleichsklappe 3 und der Laderampe 2, als Detailausschnitt aus Figur 6. Dargestellt ist die paarweise Anordnung der beiden Federn 5 der Rückstelleinrichtung 4. Die in Bezug auf die Ausgleichsklappe 3 äußeren Enden 56 der Federn 5 sind jeweils an einem Scharnier 41 der Laderampe 2 angebracht und fest mit der Laderampe 2 verbunden. Ferner dargestellt ist die Anschlagnase 43, welche bei Erreichen des Aufsetzwinkels 68 in der Lade-Position 21 an dem Hauptkörper 23 anschlägt und damit die Bewegung der jeweiligen Ausgleichsklappe 3 begrenzt. Die Ausgleichsklappe 3 wird so bei überdrückter Rückstelleinrichtung 4 in der Lade-Position 21 in einem maximalen Aufsetzwinkel 68 bezüglich der Laderampe 2 gehalten. In der See-Position 22 begrenzt die Anschlagnase 43 die Bewegung der Ausgleichsklappe 3 lediglich als Sicherheitsmaßnahme, wenn die Ausgleichsklappe 3 in einer durch die Rückstelleinrichtung 4 abgebremsten Bewegung übermäßig weit ausgelenkt wird, dass die Anschlagnase 43 an dem Hauptkörper 23 anschlägt. Ferner vorgesehen ist typischerweise ein Gegenanschlag (nicht dargestellt), der die Bewegung der Ausgleichsklappe 3 in die entgegengesetzte Richtung beim Erreichen des Gegenanschlags begrenzt.

Die in Bezug auf die Ausgleichsklappe 3 inneren Enden 57 der Federn 5 sind jeweils an einem Tragarm 42 der Ausgleichsklappe 3 angebracht und fest mit der Ausgleichsklappe 3 verbunden. Eine Drehbewegung der Ausgleichsklappe 3 relativ zur Laderampe 2 tordiert somit die Federn 5, wie vorstehend beschrieben.

## Patentansprüche

1. Frachtschiff mit einem Rumpf (10), umfassend ein Heck (12) und einen Bug (11), mit einer schwenkbeweglich am Frachtschiff (1) angebrachten Laderampe (2) mit einer See-Position (22), in der die Laderampe (2) hochgeklappt ist, und einer Lade-Position (21), in der die Laderampe (2) heruntergeklappt ist, wobei die Laderampe (2) eine Plattform als Hauptkörper (23) umfasst, an dessen freiem Ende (24) mindestens eine Ausgleichsklappe (3) beweglich angeordnet ist, wobei an einem Übergang zwischen dem Hauptkörper (23) der Laderampe (2) und der Ausgleichsklappe (3) eine Seegangsicherung angeordnet und dazu ausgebildet ist, die Ausgleichsklappe (3) in der See-Position (22) gegen schädliche Bewegung zu sichern,
**dadurch gekennzeichnet, dass**
die Seegangsicherung eine Rückstelleinrichtung (4) aufweist, die mit dem Hauptkörper (23) der Laderampe (2) und der Ausgleichsklappe (3) verbunden ist und wobei die Ausgleichsklappe (3) in der See-Position (22) der Laderampe (2) beweglich ist um eine Nulllage (67), wobei die Rückstelleinrichtung (4) weiter dazu ausgebildet ist, die Ausgleichsklappe (3) in der See-Position (22) in die Nulllage (67) rückzuführen.

2. Frachtschiff nach Anspruch 1, **dadurch gekennzeichnet, dass** die Laderampe (2) am Heck (12) des Frachtschiffes (1) angeordnet ist und/oder, dass die Laderampe (2) für rollende und/oder fahrende Beladung ausgebildet ist.

3. Frachtschiff nach einem der vorangehenden Ansprüche,
**dadurch gekennzeichnet, dass** die Seegangsicherung eine Feder (5) umfasst, die vorzugsweise drehbeansprucht ist.

4. Frachtschiff nach einem der vorangehenden Ansprüche,
**dadurch gekennzeichnet, dass** die Seegangsicherung mit einer Dämpfung versehen ist, die vorzugsweise als ein gesondertes Bauelement ausgeführt ist und/oder in die Rückstelleinrichtung (4) integriert ist.

5. Frachtschiff nach einem der vorangehenden Ansprüche,
**dadurch gekennzeichnet, dass** die Laderampe (2) eine Mehrzahl von Ausgleichsklappen (3) aufweist, die jeweils mit einer Seegangsicherung versehen sind.

6. Frachtschiff nach einem der vorangehenden Ansprüche,
**dadurch gekennzeichnet, dass** die Rückstelleinrichtung (4) in einen Bauraum (28) des Hauptkörpers (23) der Laderampe (2) und/oder einen Bauraum der Ausgleichsklappe (3) integriert ist.

7. Frachtschiff nach einem der vorangehenden Ansprüche,
**dadurch gekennzeichnet, dass** die Ausgleichsklappe (3) mindestens einen Anschlag (43) aufweist, der in einem Abstand von der Nulllage (67) angeordnet ist, der einer Zielauslenkung (62) der Ausgleichsklappe (3), vorzugsweise zuzüglich einem Sicherheitsabstand, entspricht.

8. Frachtschiff nach Anspruch 3, **dadurch gekennzeichnet, dass** die Feder (5) eine Drehrohrfeder (52) in Vielstabbauweise ist, wobei vorzugsweise deren Dämpfung eine integrierte Elastomerschicht aufweist.

9. Frachtschiff nach einem der Ansprüche 3 oder 8, **dadurch gekennzeichnet, dass** die Feder (5) dazu ausgelegt ist, dass das von ihrer Federsteifigkeit erzeugte Rückstellmoment (65) bei einer Zielauslenkung (62) der Ausgleichsklappe (3) so bemessen ist, dass es größer ist als das durch einen Auslegungswinddruck erzeugte Moment in der See-Position (22) der Laderampe (2) und kleiner ist als das durch die Gewichtskraft (61) der Ausgleichsklappe erzeugte Eigenmoment in der Lade-Position (21) der Laderampe (2).

10. Frachtschiff nach einem der Ansprüche 3, 8 oder 9, **dadurch gekennzeichnet, dass** die Feder (5) in der Lade-Position (21) der Laderampe (2) unter der Wirkung der Gewichtskraft (61) der Ausgleichsklappe (3) überdrückt ist, und dass vorzugsweise die Rückstelleinrichtung (4) einen Anschlag (43) aufweist, der die Ausgleichsklappe (3) in der Lade-Position (21) in einem Aufsetzwinkel (68) zur Laderampe (2) hält, wobei vorzugsweise der Aufsetzwinkel (68) höchstens 35°, vorzugsweise höchstens 20°, weiter vorzugsweise höchstens 15°, beträgt.

11. Frachtschiff nach Anspruch 9, **dadurch gekennzeichnet, dass** die Feder (5) ein Rückstellmoment (65) aufweist, das mindestens 20 % unter dem Eigenmoment der Ausgleichsklappe (3) liegt.

12. Frachtschiff nach einem der Ansprüche 3, 8, 9, 10, oder 11, **dadurch gekennzeichnet, dass** die Feder (5) bidirektional wirkend ausgeführt ist,
und sie vorzugsweise in beide Drehrichtungen eine im Wesentlichen gleiche Federkennlinie aufweist, die sich zwischen den beiden Drehrichtungen um höchstens 20 %, vorzugsweise höchstens 10 %, unterscheiden.

13. Frachtschiff nach einem der Ansprüche 3, 8, 9, 10, 11 oder 12, **dadurch gekennzeichnet, dass** die Rückstelleinrichtung (4) der Ausgleichsklappe (3) zwei, vorzugsweise gegensinnig angeordnete, Federn (5) aufweist.

14. Frachtschiff-Laderampe, ausgebildet zur schwenkbeweglichen Anbringung an einem Frachtschiff (1), mit einer See-Position (22), in der die Laderampe (2) hochgeklappt ist, und einer Lade-Position (21), in der die Laderampe (2) heruntergeklappt ist, wobei die Laderampe (2) eine Plattform als Hauptkörper (23) umfasst, an dessen freiem Ende (24) mindestens eine Ausgleichsklappe (3) beweglich angeordnet ist, wobei an einem Übergang zwischen dem Hauptkörper (23) der Laderampe (2) und der Ausgleichsklappe (3) eine Seegangsicherung angeordnet und dazu ausgebildet ist, die Ausgleichsklappe (3) in der See-Position (22) gegen schädliche Bewegung zu sichern,
**dadurch gekennzeichnet, dass**
die Seegangsicherung eine Rückstelleinrichtung (4) aufweist, die mit dem Hauptkörper (23) der Laderampe (2) und der Ausgleichsklappe (3) verbunden ist und wobei die Ausgleichsklappe (3) in der See-Position (22) der Laderampe (2) beweglich ist um eine Nulllage (67), wobei die Rückstelleinrichtung (4) weiter dazu ausgebildet ist, die Ausgleichsklappe (3) in der See-Position (22) in die Nulllage (67) rückzuführen.

15. Frachtschiff-Laderampe nach Anspruch 14, **dadurch gekennzeichnet, dass** sie nach einem der Unteransprüche 2 bis 13 weitergebildet ist.
